# EUROPÄISCHE PATENTSCHRIFT

(11) **EP 1 418 030 B1**
(45) Veröffentlichungstag und Bekanntmachung des Hinweises auf die Patenterteilung: **22.02.2006**
(21) Anmeldenummer: 03023234.2
(22) Anmeldetag: 14.10.2003
(51) Int. Cl.: B26D 7/26, F15B 1/24

(54) **Bogenstanz- und -prägemaschine**
Device for press-cutting and creasing
Presse de découpage et cannelage

(30) Priorität: 05.11.2002 DE 10251780
(43) Veröffentlichungstag der Anmeldung: 12.05.2004
(73) Patentinhaber: Heidelberger Druckmaschinen Aktiengesellschaft, 69115 Heidelberg (DE)
(72) Erfinder: Bayer, Gunter, 41334 Nettetal (DE); Erich, Rudolf, 41844 Wegberg (DE); Quenzel, Norbert, 41366 Schwalmtal (DE)
(74) Vertreter: Franzen, Peter

(56) Entgegenhaltungen:
- US-A- 6 012 491

## Beschreibung

Die Erfindung, in den Ansprüchen 1 und 6 definiert, betrifft eine Bogenstanz- und prägemaschine mit einer Vorrichtung zum Stanzen von Nutzen aus Bögen, mit einem Rahmen zur Aufnahme einer mit Stanz- und Rillenmessern bestückten Tragplatte, die in dem Rahmen mittels hydraulischer Spannelemente gehalten ist

Aus der DE 195 16 073 A1 ist eine Vorrichtung für eine Bogenstanz- und prägemaschine bekannt. In dem beschriebenen Aufnahmerahmen der Vorrichtung wird die Tragplatte mittels Justier- und Halteschrauben eingespannt und grob ausgerichtet. Die Felneinstellung erfolgt dann über die Verstellung von Anschlägen im Aufnahmerahmen der Tragplatte. Zum Einspannen. Ausrichten und anschließenden Feineinstellen muß ein Bediener die Justier- und Halteschrauben manuell anziehen und den-Aufnahmerahmen ebenfalls manuell verstellen bis die Tragplatte exakt ausgerichtet in der Vorrichtung eingespannt ist.

Zur Reduzierung der Rüstzeiten ist es bekannt, hydraulische Spannelemente in den Aufnahmerahmen der Tragplatte zu integrieren, wie aus dem Geschäftsbericht des Jahres 2001 der Firma Jagenberg in Neuss hervorgeht. Hierin ist ein Aufnahmerahmen, der üblicherweise auch als Schließrahmen bezeichnet wird, beschrieben, bel dem die Stanzform im Gegensatz zur herkömmlichen Klemmung über Schrauben durch Hydraulikzylinder im Schiießrahmen fixiert wird.

Weiterhin ist aus der US 6,012,491 ein Federkolbenspeicher bekannt, bei dem anstelle der Gasfüllung eine Schraubenfeder angeordnet ist, die auf einem Kolben lastet.

Der Erfindung liegt die Aufgabe zugrunde, eine Vorrichtung zum Stanzen von Nutzen aus Bögen für eine Bogenstanz- und Prägestation einer Bogenstanz- und -prägemaschine zu schaffen, die mit minimalen konstruktiven Mitteln eine Reduzierung der Rüstzeiten bei höchster Wiederholgenauigkeit ermöglicht und die gleichzeitig in der Lage ist Druckschwankungen im Hydrauliksystem zu kompensieren.

Diese Aufgabe wird entsprechend dem Patentanspruch 1 dadurch gelöst, dass der Druck im Hydrauliksystem über einen Kolben aufgebaut wird, der uber eine mechanische Feder auf eine vestellbare Spannschraube abgestützt ist. Durch das erfindungsgemäße hydraulische Spannen der Tragplatte entfällt ein mechanisches Spannen über Justier- und Halteschrauben, so dass die Tragplatte zur Positionierung und Fixierung im Rahmen lediglich vom Bediener eingelegt werden muß. Während des Einlegens der Tragplatte in den Rahmen erfolgt die Positionierung über einen am Rahmen befestigten Zylinderstift danach wird die Tragplatte mittels eines sukzessiven Druckaufbaus im Hydrauliksystem fixiert. Da durch den Bediener lediglich der Druck auf das Hydrauliksystem aufgebracht werden muß, entfällt das manuelle Ausrichten im Rahmen vollständig, so dass die Rüstzeit wesentlich reduziert wird.
Durch die Integration einer Feder oder eines Federpakets, zum Beispiel in Form von hintereinander angeordneten Tellerfedern, in den Zylinder des Hydrauliksystems, wobei die Feder mit dem Kolben in Verbindung steht, ist somit nun die Möglichkeit geschaffen einem Druckabfall, zum Beispiel im Falle einer Leckage, entgegen zu wirken. Dabei wird während des Druckaufbaus im Hydrauliksystem auf die Feder eine Vorspannung aufgebracht, so dass die Feder in der Lage ist einen Druckabfall zu kompensieren.

In den Zeichnungen ist eine bevorzugte Ausführungsform einer erfindungsgemäßen Bogenstanz- und -prägemaschine dargestellt. Es zeigt
- Figur 1: den prinzipiellen Aufbau einer Bogenstanz- und -prägemaschine,
- Figur 2: die Draufsicht auf einen Rahmen zur Aufnahme einer Tragplatte,
- Figur 3: den Schnitt durch einen Hydraulikzylinder des Hydrauliksystems,
- Figur 4: den Schnitt durch ein Spannelement.

In Figur 1 ist der prinzipielle Aufbau einer Bogenstanz- und -prägemaschine 1 zum Stanzen, Ausbrechen und Ablegen von Bögen aus Papier, Pappe und dergleichen dargestellt. Die Stanz- und Prägemaschine 1 besteht aus einer Stanzeinrichtung 2, einer Ausbrecheinrichtung 3 und einer Ablegeeinrichtung 4, die von einem gemeinsamen Maschinengehäuse 5 getragen und umschlossen werden.

Die Bögen 6 werden von auf umlaufenden Ketten 7 befestigten Greiferstangen 8 an ihrer Vorderkante ergriffen und intermittierend durch die verschiedenen Stationen 2, 3 und 4 der Stanz- und Prägemaschine 1 hindurchgezogen.

Die Stanzstation 2 beinhaltet eine Vorrichtung bestehend aus einem Untertisch 9 und einem Obertisch 10. Der Untertisch 9 ist fest im Maschinengestell gelagert und mit einer Gegenplatte zum Stanzmesser versehen. Der Obertisch 10 ist vertikal bewegbar gelagert und über einen Antrieb für die Vorrichtung antreibbar. Dabei enthält der Obertisch 10 einen Rahmen 15 zur Aufnahme einer Tragplatte 16, die mit Stanz- und Rillenmessern versehen ist.

Die Greiferstange 8 transportiert den Bogen 6 von der Stanz- und Prägestation 2 in die nachfolgende Ausbrechstation 3, die mit Ausbrechwerkzeugen ausgestattet sein kann. In der Ausbrechstation 3 werden mit Hilfe der Ausbrechwerkzeuge die nicht benötigten Abfallstücke aus dem Bogen nach unten herausgestoßen, wodurch diese Abfallstücke 11 in einen unter der Station eingeschobenen behälterartigen Wagen 12 fallen.

Von der Ausbrechstation 3 gelangt der Bogen 6 in die Ablegestation 4, wo der Bogen entweder nur einfach abgelegt wird, oder aber günstiger gleichzeitig eine Trennung der einzelnen Nutzen erfolgt. Die Ablegestation 4 kann auch eine Palette 13 enthalten, auf der die einzelnen Bögen in Form eines Stapels 14 aufgestapelt werden, so daß nach Erreichen einer bestimmten Stapelhöhe die Paletten mit den aufgestapelten Bögen 14 aus dem Bereich der Stanz- und Prägemaschine 1 weggefahren werden können.

Wie zu erkennen ist, tragen die Ketten 7 mehrere Greiferstangen 8, beispielsweise sind es hier acht, so daß mehrere Bögen 6 gleichzeitig in den verschiedenen Stationen 2, 3 und 4 bearbeitet werden können.

Die Figur 2 zeigt die Draufsicht auf einen Rahmen 15 zur Aufnahme einer Tragplatte 16 als Teil einer aus der Stanzstation 2 herausfahrbaren Vorrichtung. In den Rahmen 15 sind umlaufend Spannelemente 17, 18 zur Fixierung der Tragplatte 16 integriert. Das Ausführungsbeispiel zeigt einen Rahmen 15 der quer zur Laufrichtung 19 beidseitig mit zwei und in Laufrichtung 19 einseitig mit vier Spannelementen 17, 18 ausgestattet ist. Zur Druckversorgung sind die Spannelemente 17, 18 über Druckleitungen 20 mit Hydraulikzylindern 21, 22 verbunden. Dabei werden die Spannelemente 18 über den Hydraulikzylinder 21 und die Spannelemente 17 über den Hydraulikzylinder 22 mit Druck beaufschlagt. Es sind somit zwei unabhängig voneinander arbeitende Hydrauliksysteme 23, 24 in den Rahmen 15 integriert.

An einer Längsseite 25 des Rahmens 15 ist der Rahmen mit einem Zylinderstift 26 versehen, durch den die Tragplatte 16 während des Einlegens positioniert wird. Das Ausrichten der Tragplatte 16 erfolgt dann zuerst durch das Fixieren mittels des Hydrauliksystems 23 und anschließend durch das Fixieren mittels des Hydrauliksystems 24, wie im folgenden näher beschrieben.

Die Tragplatte 16 wird vom Bediener in den Rahmen 15 eingelegt und über einen an der Längsseite 25 des Rahmens befestigten Zylinderstift 26 grob positioniert. An dieser Längsseite 25 sind keine hydraulischen Spannelemente 17, 18 in den Rahmen 15 integriert. Zuerst werden nun die Spannelemente 18 vom Bediener mit Druck beaufschlagt. Dies geschieht, indem der Bediener die Spannschraube 27 am Hydraulikzylinder 21 manuell betätigt, woraus ein sukzessiver Druckaufbau im Hydrauliksystem 23 resultiert, so dass die Spannelemente 18 die Tragplatte 16 gegen den Zylinderstift 26 und die Längsseite 25 fixieren. Anschließend wird durch ein Drehen der Spannschraube 28 am Hydraulikzylinder 22 das Hydrauliksystem 24 mit Druck beaufschlagt. Durch den sukzessiven Druckaufbau in den Spannelementen 17 legen sich die Kolben der Spannelemente 17 zuerst alle an die Tragplatte 16 an. Mit steigendem Druck in den Spannelementen 17 wird die Tragplatte 16 dann auch quer zur Laufrichtung 19 fixiert. Zum Ausrichten der Tragplatte 16 muß der Bediener somit lediglich die beiden Spannschrauben 27, 28 der Hydrauliksysteme 23, 24 betätigen, so dass die Tragplatte 16 im Rahmen 15 mit minimalen Rüstzeiten eingespannt und ausgerichtet ist.

Die Hydrauliksysteme 23, 24 bestehen vornehmlich aus den Hydraulikzylindern 21, 22 den Druckleitungen 20 und den Spannelementen 17, 18. In der Figur 3 ist ein Schnitt durch einen Hydraulikzylinder 21 dargestellt. Der Hydraulikzylinder 21 besteht im wesentlichen aus einem Zylinder 29, einer Spannschraube 27, einem geführten Kolben 30 und einem Federpaket 31. An den Hydraulikzylinder 29 ist die Druckleitung 20 angeschlossen.

Um die Hydraulikflüssigkeit, die insbesondere aus Hydrauliköl besteht, unter Druck zu setzen wird der Kolben 30 mittels der Spannschraube 27 in den Zylinderraum 32 hineingeschoben. Nach dem Erreichen eines definierten Drucks drückt der Kolben 30 das Federpaket 31 in Richtung der Spannschraube 27 zusammen und baut so eine Vorspannung auf die Hydraulikflüssigkeit auf. Sollte es nun, zum Beispiel im Falle einer Leckage, zu einem Druckabfall kommen so wirkt das Federpaket 31 dem Druckabfall entgegen. Das Hydrauliksystem 23 ist somit in der Lage einen Druckabfall zu kompensieren. Da im Hydrauliksystem 23 nur kleine Mengen an Hydraulikflüssigkeit vorhanden sind, würde eine Leckage, bei der sehr geringe Mengen an Hydraulikflüssigkeit austreten, einen großen Druckabfall hervorrufen.

Figur 4 zeigt den prinzipiellen Aufbau eines Spannelements,17. Die Druckleitung 20 ist unmittelbar in das Spannelement 17 eingeschraubt und versorgt eine Kolben-Zylindereinheit 33, 34 mit Hydraulikflüssigkeit, wobei der Kolben 33 mit einem Druckteil 35 versehen ist, das direkt auf die Tragplatte 16 wirkt. Wird das Spannelement 17 mit einem Druckbeaufschlagt, so verfährt der Kolben 33 in Richtung der Tragplatte 16 und fixiert diese im Rahmen 15, ein üblicher Betriebsdruck beträgt hier mehrere hundert bar. Die Spannelemente 17 erzeugen dabei ein Kraft von deutlich über 500 N je Spannelement. Im drucklosen Zustand fährt der Kolben 33 in seine Ausgangsstellung zurück. Die Rückstellung kann auch mittels einer nicht dargestellten Kolbenrückstellfeder erfolgen.

Im Sinne der Erfindung ist es ebenfalls vorstellbar als Spannelemente 17, 18 gegeneinander verschiebbare geführte Keile einzusetzen. In diesem Fall wirkt die Kolben-Zylindereinheit auf einen Keil und schiebt den anderen Keil in Richtung der Tragplatte 16, so dass die Tragplatte 16 über die Keile oder einen auf dem Keil angeordneten Kolben positioniert und fixiert wird. Die Rückstellung der Keile erfolgt dann entweder über das Entspannen der Kolben-Zylindereinheit oder über eine Rückstellfeder.

## Patentansprüche

1. Bogenstanz- und Prägemaschine mit einer Vorrichtung zum Stanzen von Nutzen aus Bögen, mit einem Rahmen (15) zur Aufnahme einer mit Stanz- und Rillenmessern bestückten Tragplatte (16), die in dem Rahmen (15) mittels hydraulisch betätigter Spannelemente (17, 18) einspannbar ist,
**dadurch gekennzeichnet,**
**dass** der hydraulische Druck zum Spannen im Hydrauliksystem (23, 24) über einen Kolben (30) aufgebaut wird, der über eine mechanische Feder (31) auf eine verstellbare Spannschraube (27, 28) abgestützt ist.

2. Bogenstanz- und prägemaschine nach Anspruch 1, **dadurch gekennzeichnet, dass** die Tragplatte (16) über mindestens zwei unabhängig voneinander arbeitende Hydrauliksysteme (23, 24) einspannbar ist.

3. Bogenstanz- und prägemaschine nach einem der Ansprüche 1 und 2, **dadurch gekennzeichnet, dass** das erste Hydrauliksystem (23) die Tragplatte (16) in Laufrichtung (19) und das zweite Hydrauliksystem (24) die Tragplatte (16) quer zur Laufrichtung (19) im Rahmen (15) positioniert und fixiert.

4. Bogenstanz- und prägemaschine nach einem der Ansprüche 1 bis 3, **dadurch gekennzeichnet, dass** das Positionieren und Fixieren der Tragplatte (16) quer zur Laufrichtung (19) beidseitig über mindestens je zwei Spannelemente (17) und in Laufrichtung (19) einseitig und über mindestens ein Spannelement (18) erfolgt.

5. Bogenstanz- und prägemaschine nach einem der Ansprüche 1 bis 4, **dadurch gekennzeichnet, dass** die Hydrauliksysteme (23, 24) in den Rahmen (15) integriert sind.

6. Verfahren zum Fixieren einer Tragplatte (16) in einem Rahmen (15) in einer Bogenstanz - and Prägemaschine gemäß Anspruch 1,
**gekennzeichnet durch**
die folgenden Schritte:
a. Einlegen der Tragplatte (16) in den Rahmen (15) und grobes Positionieren der Tragplatte mittels eines Zylinderstiftes (26);
b. Betätigen der Spannschraube (27) zum sukzessiven Druckaufbau im Hydrauliksystem (23);
c. Fixieren der Tragplatte (16) gegen den Zylinderstift (26) **durch** die Spannelemente (18);
d. Betätigen einer weiteren Spannschraube (28) zum sukzessiven Druckaufbau in einem weiteren Hydrauliksystem (24);
e. Fixieren der Tragplatte (16) **durch** die Spannelemente (17).

## Claims

1. Sheet punching and embossing machine with a device for punching blanks out of sheets, the device including a frame (15) for accepting a bearing plate (16) equipped with punching and creasing knives and clampable in the frame (15) by means of hydraulically operated clamping elements (17, 18),
**characterized in**
**that** the hydraulic pressure for clamping is build up in the hydraulic system (23, 24) via a piston (30) that is supported on an adjustable clamping screw (27, 28) via a mechanical spring (31).

2. Sheet punching and embossing machine according to claim 1,
**characterized in**
**that** the bearing plate (16) is clampable via at least two hydraulic systems (23, 24) that operate independently of each other.

3. Sheet punching and embossing machine according to one of claims 1 and 2,
**characterized in**
**that** the first hydraulic system (23) positions and fixes the bearing plate (16) in the frame (15) in the direction of travel (19) and the second hydraulic system (24) positions and fixes the bearing plate (16) in the frame (15) transversely to the direction of travel (19).

4. Sheet punching and embossing machine according to one of claims 1 to 3,
**characterized in**
**that** the positioning and fixing of the bearing plate (16) transversely to the direction of travel (19) occurs via at least two respective clamping elements (17) on each side and that the positioning and fixing of the bearing plate (16) in the direction of travel (19) occurs via at least one clamping element (18) on one side.

5. Sheet punching and embossing machine according to one of claims 1 to 4,
**characterized in**
**that** the hydraulic systems (23, 24) are integrated in the frame.

6. Method of fixing a carrier plate (16) in a frame (15) in a sheet punching and embossing machine according to claim 1,
**characterized by**
the following steps:
a. inserting the bearing plate (16) into the frame (15) and roughly positioning the bearing plate by means of a cylinder pin (26);
b. operating the clamping screw (27) for a successive build-up of pressure in the hydraulic system (23);
c. fixing the bearing plate (16) against the cylinder pin (26) by the clamping elements (18);
d. operating a further clamping screw (28) for a successive build-up of pressure in a further hydraulic system (24);
e. fixing the bearing plate (16) by the clamping elements (17).

## Revendications

1. Machine de découpage de feuille et d'estampage avec un dispositif pour le découpage de flans à partir de feuilles, avec un cadre (15) pour le logement d'une plaque support (16) équipée de couteaux de découpage et de couteaux à cannelures, qui peut être serrée dans le cadre (15) au moyen d'éléments de serrage (17, 18) à commande hydraulique, **caractérisée en ce que**, la pression hydraulique pour le serrage est établie dans le système hydraulique (23, 24) au moyen d'un piston qui est soutenu au moyen d'un ressort (31) mécanique sur une vis de serrage (27 , 28) réglable.

2. Machine de découpage de feuille et d'estampage selon la revendication 1, **caractérisée en ce que** la plaque support (16) peut être fixée au moyen de deux systèmes hydrauliques (23, 24) travaillant indépendamment l'un de l'autre.

3. Machine de découpage de feuille et d'estampage selon l'une quelconque des revendications 1 et 2, **caractérisée en ce que** le premier système hydraulique (23) positionne et fixe la plaque support (16) dans le sens de marche (19) et le second système hydraulique (24) la plaque support (16) transversalement au sens de marche (19) dans le cadre (15).

4. Machine de découpage de feuille et d'estampage selon l'une quelconque des revendications 1 à 3, **caractérisée en ce que** le positionnement et la fixation de la plaque support (16) s'effectuent transversalement au sens de marche (19) sur les deux côtés au moyen d'au moins deux éléments de serrage (17) et dans le sens de marche (19) sur un côté et au moyen d'au moins un élément de serrage (18).

5. Machine de découpage de feuille et d'estampage selon l'une quelconque des revendications 1 à 4, **caractérisée en ce que** les systèmes hydrauliques (23, 24) sont intégrés dans le cadre (15).

6. Procédé pour la fixation d'une plaque support (16) dans un cadre (15) dans une machine de découpage de feuille et d'estampage selon la revendication 1, **caractérisé par** les étapes suivantes :
a) insertion de la plaque support (16) dans le cadre (15) et positionnement approximatif de la plaque support au moyen d'une goupille cylindrique (26) ;
b) actionnement de la vis de serrage (27) pour l'établissement de pression consécutif dans le système hydraulique (23) ;
c) fixation de la plaque support (16) contre la goupille cylindrique (26) par les éléments de serrage (18) ;
d) actionnement d'une autre vis de serrage (28) pour l'établissement de pression consécutif dans un autre système hydraulique (24) ;
e) fixation de la plaque support (16) par les éléments de serrage (17).
